# EUROPÄISCHE PATENTSCHRIFT

(11) **EP 0 534 895 B1**
(45) Veröffentlichungstag und Bekanntmachung des Hinweises auf die Patenterteilung: **07.02.1996**
(21) Anmeldenummer: 92810498.3
(22) Anmeldetag: 30.06.1992
(51) Int. Cl.: D02J 1/22, D01D 5/14

(54) **Streckkammeranordnung**
Stretching chamber
Chambre d'étirage

(30) Priorität: 23.09.1991 CH 2820/91
(43) Veröffentlichungstag der Anmeldung: 31.03.1993
(73) Patentinhaber: MASCHINENFABRIK RIETER AG, CH-8406 Winterthur (CH)
(72) Erfinder: Graf, Felix, CH-8400 Winterthur (CH)

(56) Entgegenhaltungen:
- GB-A- 977 447
- US-A- 2 385 403
- US-A- 2 425 037
- US-A- 3 002 804

## Beschreibung

Die Erfindung liegt auf dem Gebiete der Textiltechnik und betrifft eine Streckkammeranordnung gemäss dem Oberbegriff des unabhängigen Patentanspruches, wie diese beispielsweise aus der US-A-3 002 804 bekannt ist.

Synthetische Filamente, insbesondere linear polymere Filamente (Glattgarne) werden nach der Extrusion gestreckt, um die Moleküle in Garnrichtung zu orientieren. Es hat sich als vorteilhaft erwiesen, für eine derartige Streckung Flüssigkeitsbäder zu verwenden, in denen die Streckung durch eine Kombination von hydrodynamischer und mechanischer Bremsung bewirkt wird. Insbesondere hat es sich als vorteilhaft erwiesen, die Streckung in quasi geschlossenen Kammern (Streckkammern) durchzuführen, in denen eine Kammerflüssigkeit in einer dem Faden entgegengesetzten Richtung zirkuliert wird. Ebenso hat es sich als vorteilhaft erwiesen, an derartige Streckkammern Vorrichtungen anzuschliessen, in denen überschüssige, vom Faden aus der Streckkammer mitgeführte Flüssigkeit, abgeschieden wird. In Anordnungen von Streckkammer und Abscheidevorrichtung können auch mehrere Fäden parallel gestreckt werden.

Streckkammern zur Durchführung des Streckprozesses sind beispielsweise in der EP-A-0384886 derselben Anmelderin beschrieben. Es sind dies Kammern, die bis auf enge Ein- und Ausgangskanäle für die Fäden und Zu- und Abführungskanäle für die Kammerflüssigkeit geschlossen sind. Die Fäden werden am Eingang, am Ausgang und/oder in der Kammer über Fadenführungselemente geführt, an denen eine mechanische Reibung zwischen Faden und fadenführender Oberfläche entsteht. Diese Reibung ist auch bei sehr hohen Fadengeschwindigkeiten klein, da die Fadenführungselemente in der Kammerflüssigkeit eingetaucht sind oder der über ihre Oberfläche laufende Faden mit Flüssigkeit getränkt ist.

Vorrichtungen zum Abscheiden von überschüssiger Flüssigkeit von den Fäden sind beispielsweise beschrieben in der EP-A-0 457 719 (nicht vorveröffentlicht). Es handelt sich dabei ebenfalls um quasi geschlossene Kammern, in denen die Fäden mehrmals um einen kleinen Umlenkungswinkel umgelenkt werden, wobei die von den Fäden getrennte Flüssigkeit abgesaugt wird. Da die Vorrichtung zum Abscheiden überschüssiger Flüssigkeit meist unmittelbar an die Streckkammer anschliessend angeordnet ist, sind die Fäden beim Eintritt in diese Kammer ebenfalls mit Flüssigkeit getränkt, sodass auch in dieser Kammer die Reibung zwischen Faden und Fadenführungselementen (Umlenkungselementen) klein ist.

Beide genannten Patentschriften werden für die folgende Beschreibung als bekannt vorausgesetzt.

Probleme mit zu hoher mechanischer Reibung und daraus resultierender statischer Aufladung der Fäden entstehen beim Starten einer Anordnung mit Streckkammer und Abscheidekammer, wenn die Streckkammer noch nicht mit Kammerflüssigkeit gefüllt ist, die Fäden aber bereits und zwar in trockenem Zustand über alle Fadenführungselemente laufen und sich dadurch derart stark statisch aufladen, dass es schwierig oder gar unmöglich ist, sie nachher sauber separiert über nachfolgende Rollen zu leiten, oder dass sie sogar reissen können.

Es ist nun die Aufgabe der Erfindung eine Streckkammeranordnung zu schaffen, für die auch beim Anfahren keine Probleme mit trockener Reibung und daraus resultierender statischer Aufladung entstehen.

Diese Aufgabe wird gelöst durch die Streckkammeranordnung gemäss dem kennzeichnenden Teil des unabhängigen Patentanspruches. Die erfindungsgemässe Streckkammeranordnung wird anhand der folgenden Figuren detailliert beschrieben. Dabei zeigen:
- **Figur 1**: ein Schema einer beispielhaften Ausführungsform der erfindungsgemässen Streckkammeranordnung;
- **Figur 2**: einen Schnitt durch die Eingangspartie der Streckkammer, parallel zur Fadenlaufrichtung und senkrecht zur Ebene, in der die Fäden die Streckkammer durchlaufen.

Die erfindungsgemässe Streckkammeranordnung weist Mittel auf, mit denen die durch die Streck- und die Abscheidekammer laufenden Fäden während dem Einziehen der Fäden und während dem Füllen der Streckkammer mit Kammerflüssigkeit vorbefeuchtet werden. Mit Hilfe der Vorbefeuchtungsmittel werden die in die Kammern einlaufenden Fäden vor dem ersten Führungselement, über das sie mit Reibung laufen, mit Kammerflüssigkeit befeuchtet und zwar unbeachtet davon, ob die Kammern offen oder geschlossen sind.

**Figur 1** zeigt schematisch eine Ausführungsform der erfindungsgemässen Streckkammeranordnung. Sie besteht im wesentlichen aus einer Streckkammer 1, einer Abscheidekammer 2 und einem Flüssigkeitstank 3. Die Flüssigkeit wird durch eine Förderpumpe 4 durch eine Zuführungsleitung 5 mit einem Ventil 6 unten in die Streckkammer 1 gefördert und von einem Überlauf 1.3 oben auf der Streckkammer 1 durch eine Abführungsleitung 7 wieder in den Tank 3 geleitet. Aus der Abscheidekammer 2 wird die Flüssigkeit mit einer Absaugpumpe 8 durch eine Absaugleitung 9 abgesaugt.

Die Streckkammer 1 und die Abscheidekammer 2 bestehen vorteilhafterweise je aus zwei Teilen (1.1, 1.2 bzw. 2.1, 2.2) derart, dass die Kammern sich parallel zur Ebene, in der die Fäden F die Kammern im wesentlichen durchlaufen, öffnen lassen. Dabei bleibt derjenige Teil (1.1 bzw. 2.2) der Kammern, der die Zuführungsleitung 5 und Abführungsleitung 7 bzw. die Absaugleitung 9 trägt, vorteilhafterweise stationär, während der andere Teil (1.2 bzw. 2.2) aufgeklappt wird.

Zur Vorbefeuchtung der Fäden weist nun die erfindungsgemässe Streckkammeranordnung eine zweite Zuführungsleitung 10 auf. Diese bypassiert das Ventil 6 der ersten Zuführungsleitung 5, kann also nicht abgesperrt werden, und führt in den Bereich des Fadeneingangskanales 11 der Streckkammer, vorteilhafterweise in Fadenlaufrichtung vor das erste Fadenführungselement der Anordnung. Die zweite Zuführungsleitung 10 mündet wie die anderen Flüssigkeitsleitungen (5, 7, 9) in den stationären Teil 1.1 der Streckkammer. Die Mündungsöffnungen (siehe auch Figur 2) der zweiten Zuführungsleitung 10 sind gegen die durch die Kammer laufenden Fäden gerichtet und sind derart klein, dass bei voller Leistung der Förderpumpe 4 nur eine sehr kleine Menge der Flüssigkeit gegen die Fäden austreten kann, gerade genug, um die Fäden zu befeuchten und die Reibung an den folgenden Fadenführungselementen herabzusetzen.

Zum Anfahren der Anordnung wird nun wie folgt vorgegangen:
- Die Kammern werden ohne durchlaufende Fäden geschlossen, das Ventil 6 geöffnet, die Förderpumpe 4 und die Absaugpumpe 8 gestartet, das heisst, Flüssigkeit zirkuliert von der ersten Zuführungsleitung 5 durch die Streckkammer 1 zur Abführungsleitung 7. Sie wird auch durch die zweite Zuführungsleitung 10 gefördert und tritt aus den Vorbefeuchtungsöffnungen aus, was den Flüssigkeitskreislauf nicht wesentlich beeinflusst. Ein Teil der Flüssigkeit verlässt die Streckkammer 1 durch den Fadenaustrittskanal 12 in die Abscheidekammer 2 und wird aus dieser durch die Absaugpumpe 8 abgesaugt.
- Wenn die Flüssigkeit im Tank 3 und in der Streckkammer 1 die Solltemperatur erreicht hat, wird das Ventil 6 geschlossen, sodass der Streckkammer 1 nur noch Flüssigkeit durch die zweite Zuführungsleitung 10 zufliesst, die durch den Fadenausgangskanal 12 abfliesst und von der Absaugpumpe 8 abgesaugt wird.
- Sobald die Streckkammer 1 leer ist, können die Kammern 1 und 2 geöffnet werden. Aus den Vorbefeuchtungsöffnungen tritt immer noch Flüssigkeit aus, läuft den stationären Kammerteilen 1.1 und 2.1 entlang nach unten und wird in die Absaugleitung 9 gesaugt, sodass die Fadenführungselemente in den stationären Kammerteilen benetzt bleiben.
- Die Fäden werden mit einer Saugpistole auf den stationären Kammerteilen 1.1 und 2.2 aufgelegt und über die erste Streckrolle, die auf die Streckkammeranordnung folgt, gelegt.
- Die Kammern 1 und 2 werden geschlossen, wodurch vor allem in der Abscheidekammer 2 die Reibung durch vermehrte Umlenkung stark ansteigt.
- Das Ventil 6 wird geöffnet, sodass sich die Streckkammer 1 mit Flüssigkeit füllt.
- Wenn im Überlauf 1.1 der Streckkammer 1 ein genügendes Niveau erreicht ist, werden die Fäden mit der Saugpistole auf dem Spuler aufgebracht und es kann zu automatischem Betrieb übergegangen werden.

Es hat sich gezeigt, dass für die Vorbefeuchtung die Flüssigkeit vorteilhafterweise pro Faden aus je einer Vorbefeuchtungsöffnung gegen die Fäden gefördert wird, wobei die Vorbefeuchtungsöffnungen mindestens so breit wie die Fibrillenbändchen sind. Die Querschnittsfläche der Vorbefeuchtungsöffnungen wird so bemessen, dass die Flüssigkeit aus den Öffnungen hervorquillt und nicht in einem Strahl hervorspritzt. Nur so kann bei geöffneter Kammer die aus den Vorbefeuchtungsöffnungen austretende Flüssigkeit sicher in die Absaugleitung der Abscheidekammer gesaugt werden.

Die Flüssigkeitszufuhr durch die Vorbefeuchtungsöffnungen soll 2 bis 30% des durchlaufenden Fadengewichtes betragen. Eine Justierung durch die Lochgrösse, durch eine einstellbare Drossel 10.1 und/oder durch den Speisedruck der Förderpumpe 4 ist möglich.

Um Verstopfungen der Vorbefeuchtungsöffnungen zu vermeiden, ist es vorteilhaft, die Kammerflüssigkeit in einem entsprechenden Filter 10.2 von Verunreinigungen zu befreien, bevor sie durch die Vorbefeuchtungsöffnungen gefördert wird.

**Figur 2** zeigt einen Schnitt durch den Bereich des Fadeneintrittkanales 11 in eine beispielhafte Ausführungsform einer Streckkammer 1 mit Vorbefeuchtung. Die Figur stellt einen Schnitt parallel zur Fadenlaufrichtung und senkrecht zur Ebenen in der die Fäden durch die Kammer laufen, dar. Es ist darauf deutlich der Einlauf der Fäden F sichtbar. Die Fäden laufen durch Trennelemente 20 voneinander beabstandet in den Fadeneinlaufkanal 11 der Streckkammer ein und werden im Bereiche des Fadeneinlaufkanales 11 vor dem Eintritt in den Streckkammerhohlraum 21 durch zwei Fadenführungselemente 22 und 23 geführt und dabei leicht umgelenkt. In Fadenlaufrichtung vor diesen beiden Umlenkstellen sind die Vorbefeuchtungsöffnungen 24 angeordnet. Es handelt sich in dieser beispielhaften Ausführungsform um Kanäle mit einem Öffnungsquerschnitt von 0,2x1,5mm.

Während dem Betrieb sind sowohl die Fadenführungselemente 22 und 23 als auch die Trennelemente 20 in der Kammerflüssigkeit eingetaucht, die bis in den Überlauf 1.3 auf der Streckkammer reicht, sodass die daran erzeugte Reibung klein bleibt. Solange beim Anfahren das Flüssigkeitsniveau den Überlauf noch nicht erreicht hat, wird der Faden und/oder die Fadenführungselemente durch die aus den Vorbefeuchtungsöffnungen 24 austretende Flüssigkeit genügend benetzt, um eine nicht tolerierbar hohe mechanische Bremsung der Fäden durch trockene Reibung zu verhindern.

Eine weitere Ausführungsvariante besteht darin, die zweite Zuführungsleitung auf bekannte Applikationsfadenführer zu führen, die unmittelbar vor der Streckkammer angeordnet sind. Durch eine derartige Anordnung der Vorbefeuchtungsmittel ausserhalb der Streckkammer kann trockene Reibung auch an den vor dem Fadeneinlaufkanal angeordneten Trennelementen verhindert werden. Die Vorrichtung wird aber bedeutend aufwendiger, denn es muss mit entsprechenden Mitteln wie bei der Applikation dafür gesorgt werden, dass die Vorbefeuchtungsflüssigkeit in genau kontrollierter Menge auf die Fäden aufgebracht wird, da jeder Überschuss an Flüssigkeit die folgende Apparatur verschmutzen wird.

## Patentansprüche

1. Streckkammeranordnung mit einer Streckkammer (1) für das Stecken eines durch die Kammer (1) geführten Fadens (F), mit einer Flüssigkeitszuführung (5,10) und einer Flüssigkeitsabführung (8,9), durch welche die Kammerflüssigkeit zirkuliert wird, dadurch gekennzeichnet, dass sie vom Füllstand der Streckkammer (1) unabhängige Vorbefeuchtungsmittel (10,24) aufweist, mit denen die in die Streckkammer einlaufenden Fäden (F) vor ihrem Eintritt in den Streckkammerhohlraum (21) und vor der Füllung der Kammer mit Kammerflüssigkeit befeuchtet werden.

2. Streckkammeranordnung nach Anspruch 1, dadurch gekennzeichnet, dass sie einen Flüssigkeitskreislauf bestehend im wesentlichen aus einer ersten absperrbaren Zuführungsleitung (5) in die Streckkammer (1), einer Abführungsleitung (7) aus der Streckkammer (1), einem Flüssigkeitstank (3) und einem Pumpmittel (4) aufweist und dass sie eine zweite Zuführungsleitung (10) aufweist, die die Absperrmittel (6) der ersten Zuführungsleitung (5) umgeht und im Bereiche des Fadeneinlaufkanales (11) der Streckkammer in Form von mindestens einer gegen die durchlaufenden Fäden gerichteten Vorbefeuchtungsöffnung endet.

3. Streckkammeranordnung nach Anspruch 2, **dadurch gekennzeichnet**, dass die Vorbefeuchtungsöffnungen (24) im Fadeneinlaufkanal (11) der Streckkammer angeordnet sind.

4. Streckkammeranordnung nach Anspruch 3, **dadurch gekennzeichnet**, dass die Streckkammer (1) einen stationären Teil (1.1) und einen gegen diesen aufklappbaren Teil (1.2) aufweist und dass die Vorbefeuchtungsöffnungen (24) im stationären Kammerteil (1.1) angeordnet sind.

5. Streckkammeranordnung nach Anspruch 4, **dadurch gekennzeichnet**, dass pro die Streckkammer durchlaufendem Faden je eine Vorbefeuchtungsöffnung (24) vorgesehen ist und dass diese um den Fadenabständen im wesentlichen entsprechenden Abständen voneinander beabstandet horizontal nebeneinander angeordnet sind.

6. Streckkammeranordnung nach Anspruch 5, **dadurch gekennzeichnet**, dass durch die Vorbefeuchtungsöffnungen eine Flüssigkeitsmenge entsprechend 2 bis 30% des durchlaufenden Fadengewichtes gefördert wird.

7. Streckkammeranordnung nach einem der Ansprüche 2 bis 6, **dadurch gekennzeichnet**, dass sie eine einstellbare Drossel (10.1) aufweist, mit der die Flüssigkeitsmenge, die durch die Vorbefeuchtungsöffnungen gefördert wird, eingestellt werden kann.

8. Streckkammeranordnung nach einem der Ansprüche 2 bis 7, **dadurch gekennzeichnet**, dass sie ein Filter (10.2) aufweist, durch das die Flüssigkeit von Verunreinigungen befreit wird, bevor sie durch die Vorbefeuchtungsöffnungen gefördert wird.

9. Streckkammeranordnung nach Anspruch 1, **dadurch gekennzeichnet**, dass sie in Fadenlaufrichtung unmittelbar vor dem Fadeneinlaufkanal (11) in die Streckkammer (1) für jeden Faden je einen Applikationsfadenführer aufweist, der mit Kammerflüssigkeit gespeist wird.

## Claims

1. A stretching chamber arrangement with a stretching chamber (1) for the stretching of a thread (F) guided through the chamber (1), with a liquid supply (5, 10) and a liquid discharge (8, 9) through which the chamber liquid is circulated, characterized in that the arrangement comprises preliminary moistening means (10, 24) which are independent of the filling level of the stretching chamber (1) and with which the threads (F) entering the stretching chamber are moistened prior to their entry into the hollow space (21) of the stretching chamber and prior to the filling of the chamber with chamber liquid.

2. A stretching chamber arrangement as claimed in claim 1, characterized in that it is provided with a liquid circulation substantially consisting of a first lockable feed line (5) into the stretching chamber (1), a discharge line (7) from the stretching chamber (1), a liquid tank (3) and a pumping means (4) and that it is provided with a second feed line (10) which by-passes the locking means (6) of the first feed line (5) and ends in the zone of the thread inlet ducts (11) of the stretching chamber in at least one preliminary moistening opening facing the passing threads.

3. A stretching chamber arrangement as claimed in claim 2, characterized in that the preliminary moistening openings (24) are arranged in the thread inlet duct (11) of the stretching chamber.

4. A stretching chamber arrangement as claimed in claim 3, characterized in that the stretching chamber (1) comprises a stationary part (1.1) and a part (1.2) which is swivellable towards the stationary part and that the preliminary moistening openings (24) are arranged in the stationary chamber part (1.1).

5. A stretching chamber arrangement as claimed in claim 4, characterized in that one preliminary moistening opening (24) is provided for each thread passing through the stretching chamber and that the openings are arranged horizontally mutually adjacent at distances corresponding substantially to the distances between the threads.

6. A stretching chamber arrangement as claimed in claim 5, characterized in that a liquid quantity is conveyed which corresponds to 2 to 30 % of the passing thread weight.

7. A stretching chamber arrangement as claimed in one of the claims 2 to 6, characterized in that it is provided with an adjustable throttle (10.1) with which the liquid quantity which is conveyed through the preliminary moistening openings can be adjusted.

8. A stretching chamber arrangement as claimed in one of the claims 2 to 7, characterized in that it is provided with a filter (10.2) as a result of which the liquid is relieved of impurities before it is conveyed through the preliminary moistening openings.

9. A stretching chamber arrangement as claimed in claim 1, characterized in that it comprises one application thread guide for each thread in the thread running direction immediately before the thread inlet duct, which thread guide is supplied with chamber liquid.

## Revendications

1. Arrangement de chambre d'étirage avec une chambre d'étirage (1) utilisée pour l'étirage d'un fil (F) dirigé à travers la chambre (1), avec une alimentation en liquide (5, 10) et une évacuation de liquide (8, 9), à l'aide desquelles le liquide de la chambre est mis en circulation,
caractérisé par le fait que
l'arrangement possède des moyens de préhumidification (10, 24), indépendants du niveau de remplissage de la chambre d'étirage (1), avec lesquels les fils (F), rentrant dans la chambre d'étirage, sont humidifiés avant leur entrée dans l'espace creux (21) de la chambre d'étirage, et avant le remplissage de la chambre avec du liquide de chambre.

2. Arrangement de chambre d'étirage selon revendication 1,
caractérisé par le fait
qu'il possède un circuit de liquide constitué essentiellement par une première conduite d'amenée (5) pouvant être obturée et débouchant dans la chambre d'étirage (1), une conduite d'évacuation (7) sortant de la chambre d'étirage (1), un réservoir de liquide (3) et un moyen de pompage (4), et qu'il possède une deuxième conduite d'amenée (10) qui contourne les moyens d'obturation (6) de la première conduite d'amenée (5), et qui se termine dans la zone du canal d'entrée de fil (11) de la chambre d'étirage sous forme d'au moins une ouverture de préhumidification dirigée contre le sens de passage des fils.

3. Arrangement de chambre d'étirage selon revendication 2,
caractérisé par le fait que
les ouvertures de préhumidification (24) sont disposées dans le canal d'entrée de fil (11) de la chambre d'étirage.

4. Arrangement de chambre d'étirage selon revendication 3,
caractérisé par le fait que
la chambre d'étirage (1) possède une partie stationnaire (1.1) et une partie (1.2) pouvant être ouverte par basculement par rapport à celle-ci, et que les ouvertures de préhumidification (24) sont disposées dans la partie stationnaire (1.1) de la chambre.

5. Arrangement de chambre d'étirage selon revendication 4,
caractérisé par le fait
qu'une ouverture de préhumidification (24) est prévue pour chaque fil traversant la chambre d'étirage, et que ces ouvertures sont disposées horizontalement les unes à côté des autres, et séparées les unes des autres avec des distances correspondant essentiellement aux distances entre fils.

6. Arrangement de chambre d'étirage selon revendication 5,
caractérisé par le fait
qu'une quantité de liquide, correspondant a 2 jusque 30% du poids de fil parcourant, est transportée à travers les ouvertures de préhumidification.

7. Arrangement de chambre d'étirage selon une des revendications 2 à 6 ,
caractérisé par le fait
qu'il possède un étranglement réglable (10.1), à l'aide duquel la quantité de liquide, qui est transportée à travers les ouvertures de préhumidification, peut être réglée.

8. Arrangement de chambre d'étirage selon une des revendications 2 à 7 ,
caractérisé par le fait
qu'il possède un filtre (10.2) par lequel le liquide est libéré de ses impuretés, avant d'être transporté a travers les ouvertures de préhumidification.

9. Arrangement de chambre d'étirage selon revendication 1,
caractérisé par le fait que,
immédiatement avant le canal d'entrée de fil (11) dans la chambre d'étirage (1), vu dans le sens de déplacement de fil, l'arrangement possède un guide-fil d'application pour chacun des fils, guide-fil qui est alimenté en liquide de chambre.
